# EUROPÄISCHE PATENTSCHRIFT

(11) **EP 1 783 258 B1**
(45) Veröffentlichungstag und Bekanntmachung des Hinweises auf die Patenterteilung: **14.05.2008**
(21) Anmeldenummer: 06405387.9
(22) Anmeldetag: 11.09.2006
(51) Int. Cl.: D05B 21/00, D05C 9/04

(54) **Stickmodul für eine Freiarm-Nähmaschine**
Embroidery module for a free arm sewing machine
Module de broderie pour une machine à coudre à bras libre

(30) Priorität: 07.11.2005 CH 17812005
(43) Veröffentlichungstag der Anmeldung: 09.05.2007
(73) Patentinhaber: BERNINA International AG, 8266 Steckborn (CH)
(72) Erfinder: Stucki, André, 8266 Steckborn (CH); König, Michael, 78464 Konstanz (DE); Müller, Markus, 8269 Fruthwilen (CH)
(74) Vertreter: Gachnang, Hans Rudolf

(56) Entgegenhaltungen:
- EP-A1- 1 122 350
- EP-A2- 0 877 112
- EP-A2- 1 308 548
- DE-A1- 19 509 435
- US-A1- 5 291 843
- US-A1- 2004 060 493
- US-A1- 2006 011 122

## Beschreibung

Gegenstand der Erfindung ist ein Stickmodul für eine Freiarm-Nähmaschine gemäss Oberbegriff des Patentanspruchs 1.

Freiarm-Nähmaschinen für den Heimgebrauch weisen eine verhältnismässig kleine Arbeitsfläche auf, um auch rohrförmige Werkstücke wie Ärmel etc. bearbeiten zu können. Zur besseren Abstützung von grösseren Werkstücken werden häufig mit der Nähmaschine sogenannte Anschiebetische mitgeliefert, welche eine u-förmige Gestalt aufweisen und den Freiarm dreiseitig umschliessen. Diese wesentlich grössere Arbeits- und Abstützfläche verhindert jedoch das Nähen oder Besticken von rohrförmigem Nähgut.
Auch durch das Andocken eines Stickmoduls, welches dem Antrieb und der Auflage eines Stickrahmens dient, kann die Arbeitsfläche für grosse Werkstücke erweitert werden. Nachteilig ist dabei, dass jeweils je nach zu verrichtender Arbeit der Anschiebetisch oder das Stickmodul wieder abgenommen werden müssen, um eine andere Arbeit auf der Nähmaschine durchführen zu können.

Aus der US 2006/0011122 A1 ist eine Stickmaschine bekannt, bei der ein Stickrahmen in X- und Y-Richtung von einem ausserhalb des Stickmaschinengehäuses gehaltenen Antriebsmodul verfahrbar ist. Das Sticken von rohrförmigen Nähgütern und das herkömmliche Nähen ist auf einer solchen Maschine nicht möglich. Diese Maschine eignet sich einzig für flächenförmige Stickgüter.
Aus der EP 1 122 350 A1 ist eine Vorrichtung zum Besticken von flächenförmigem Nähgut auf einer Sockel- oder Freiarmnähmaschine bekannt. Bei dieser Nähmaschine wird durch das Andocken eines Stickmoduls das Sticken mit einem Stickrahmen ermöglicht. Das Stickmodul umfasst mindestens zweiseitig den Freiarm der Nähmaschine, so dass keine Möglichkeit besteht, rohrförmige Werkstücke im Stickrahmen einzuspannen und zu besticken.
Aus der EP 0 877 112 A2 ist eine weitere Nähmaschine des Anmelders bekannt, welche das Besticken von rohrförmigem Nähgut, eingespannt in einem Stickrahmen, ermöglicht. Das Stickmodul, welches den Stickrahmen trägt und führt ist hinter dem Freiarm der Nähmaschine angeordnet. Es ermöglicht somit das Sticken von rohrförmigem Material; eine Benutzung der Nähmaschine mit angedocktem Stickmodul ist hingegen nicht möglich.

In der weiter im Recherchenbericht genannten EP 1 308 548 ist eine Näh- und Stickmaschine offenbart, deren Stickmodul, welches den Stickrahmen trägt und bewegt bündig mit dem Freiarm der Nähmaschine verbunden. Das Besticken von rohrförmigem Material ist bei dieser Nähmaschine nicht möglich.

Eine Aufgabe der vorliegenden Erfindung ist die Schaffung eines Stickmoduls, das sowohl seinem Hauptzweck, nämlich dem Antrieb und dem Führen eines Stickrahmens dient, zudem aber dauernd auch als vergrösserte Arbeitsfläche eingesetzt werden kann, ohne dass dabei die Möglichkeiten des Freiarmnähens oder Freiarmstickens rohrförmiger Werkstücke bei angedocktem Stickmodul eingeschränkt werden müssen.

Gelöst wird diese Aufgabe durch die Merkmale des Patentanspruchs 1. Vorteilhafte Ausgestaltungen der Erfindung sind in den abhängigen Ansprüchen umschrieben.

Es gelingt durch die Ausgestaltung des erfindungsgemässen Stickmoduls, diese Aufgabe in verschiedener Hinsicht einwandfrei zu lösen. Vorteilhaft dabei ist nicht nur die Verwendung des Stickmoduls als erweiterte Arbeitsfläche dank dem vollständig vom Stickmodul abnehmbaren Stickrahmenträger, sondern auch, dass ein für grössere Stickrahmen und entsprechend der grossen Kantenlänge solcher Stickrahmen folglich lange Stickrahmenträger separat vom Stickmodul aufbewahrt werden kann. Für die meisten anfallenden Näharbeiten kann das Stickmodul ohne Stickrahmenträger stets an der Nähmaschine angekuppelt bleiben bzw. es ist vorteilhaft, dieses an der Maschine angedockt zu halten. Für einzelne Anwendungen, bei denen die Eigenschaften des Freiarms benötigt werden, kann das Stickmodul ebenfalls angedockt bleiben.

Andererseits kann letzteres, im Gegensatz zu fest mit der Maschine verbundenen Stickrahmenantrieben, von der Maschine abgenommen werden, wenn über längere Zeit ausschliesslich rohrförmige Werkstücke verarbeitet werden. Die Lagerung des Stickrahmenträgers in Führungen, die sich seitlich des Stickmoduls befinden, verhindert, dass Staub oder Nähutensilien, z.B. Nadeln oder Fadenabschnitte, in die Führungsschienen gelangen können. Ausserdem bildet die schlitzfreie Oberfläche des Stickmoduls dadurch eine geschlossene, die Stoffbewegung beim Nähen und Sticken nicht störende Stoffauflage.

Anhand eines illustrierten Ausführungsbeispiels wird die Erfindung näher erläutert. Es zeigen:
- Figur 1: eine perspektivische Darstellung eines Stickmoduls mit abgenommenem Stickrahmenträger,
- Figur 2: eine perspektivische Untersicht eines Stickmoduls mit abgenommenem Stickrahmenträger,
- Figur 3a: eine perspektivische Darstellung einer Nähmaschine mit angedocktem Stickmodul,
- Figur 3b: eine Seitenansicht der Nähmaschine mit angedocktem Stickmodul,
- Figur 3c: eine Aufsicht auf eine Nähmaschine mit angedocktem Stickmodul,
- Figur 4a: eine perspektivische Darstellung der Nähmaschine mit angedocktem Stickmodul und aufgesetztem Anschiebetisch,
- Figur 4b: eine Seitenansicht der Nähmaschine mit aufgesetztem Anschiebetisch,
- Figur 4c: eine Aufsicht auf eine Nähmaschine mit aufgesetztem Anschiebetisch,
- Figur 5a: eine perspektivische Darstellung der Nähmaschine und des Stickmoduls mit aufgesetztem Stickrahmenträger sowie dem Stickrahmen und dem Anschiebetisch,
- Figur 5b: eine Seitenansicht der Nähmaschine und des Stickmoduls mit aufgesetztem Stickrahmenträger sowie Stickrahmen mit Anschiebetisch,
- Figur 5c: eine Aufsicht auf eine Nähmaschine und das Stickmodul mit aufgesetztem Stickrahmenträger sowie Stickrahmen mit Anschiebetisch,
- Figur 6a: eine perspektivische Darstellung der Nähmaschine, des Stickmoduls und aufgesetztem Stickrahmenträger ohne Anschiebetisch,
- Figur 6b: eine Seitenansicht der Nähmaschine, des Stickmoduls und aufgesetztem Stickrahmenträger ohne Anschiebetisch,
- Figur 6c: eine Aufsicht auf eine Nähmaschine und das Stickmodul mit aufgesetztem Stickrahmenträger ohne Anschiebetisch.

Das in den Figuren 1 und 2 dargestellte Stickmodul 1 umfasst einen Grundkörper 3 von im wesentlichem rechteckigem Grundriss. Auf einer der beiden Schmalseiten ist eine Ausnehmung 5 sichtbar, die nach unten offen sein kann oder, wie in der dargestellten Ausführung, einen etwa v-förmigen oder zylindermantelförmigen Boden 7 aufweist. Unterhalb des Bodens 7 kann eine sich über den gesamten Grundkörper 3 erstreckende Bodenplatte 9 angebracht sein. In den beiden längeren Seitenflächen 8,10 des Stickmoduls 1 sind parallel zu dessen oben liegender Fläche Schlitze 11 ausgebildet, welche sich auf der Seite der schmalseitigen Ausnehmung 5 bis zur oder nur annähernd bis zur Stirnseite des Stickmoduls 1 erstrecken; auf der gegenüberliegenden Schmalseite hingegen offen sind. Innerhalb des Stickmoduls 1 sind Antriebsmittel, wie Zahnriemen, Rundriemen, Metallbänder, Litzen oder Spindeln eingesetzt, welche über geeignete Kupplungsmittel einen Stickrahmenträger 13 exakt parallel geführt in X-Richtung transportieren können. Der Antrieb der Antriebsmittel für den Stickrahmenträger 13, die in den Figuren nicht dargestellt sind, da nicht sichtbar, erfolgt über mindestens einen ersten Elektromotor, der innerhalb des Stickmoduls 1 eingesetzt ist. Die Verbindung des Stickrahmenträgers 13 mit den hinter den Schlitzen 11 befindlichen Transportmitteln erfolgt über Laschen 15 (vgl. Figur 2), welche durch die Schlitze 11 hindurch in die nicht beschriebenen und nicht sichtbaren Kupplungsmittel eingreifen. Die Laschen 15 sind derart dimensioniert, dass zwischen dem langgestreckten Gehäuse 17 des Stickrahmenträgers 13 und der Arbeitsfläche 19 am Stickmodul 1 ein Zwischenraum vorliegt. D.h. der Stickrahmenträger 13 bzw. der Stickrahmen 25 berührt die Oberfläche des Stickmoduls 1 nicht.

Im Gehäuse 17 des Stickrahmenträgers 13 ist im zentralen, in den Figuren 1/2, zylindrischen Abschnitt 20 ein zweiter Antriebsmotor für einen Stickrahmenadapter 21 vorhanden, welcher in Y-Richtung im Stickrahmenträger 13 verfahrbar gelagert ist. Der Stickrahmenadapter 21 kann beispielsweise Bohrungen 23 aufweisen, an denen ein Stickrahmen 25 befestigt werden kann (vgl. Figuren 5 und 6).

Nachfolgend wird das Stickmodul 1 in Kombination mit einer Haushalt-Nähmaschine 27, d.h. an einer solchen angedockt, näher beschrieben.
In den Figuren 3a bis 3c ist ersichtlich, dass das Stickmodul 1 längs Kante Q stirnseitig an der Stirnfläche der Grundplatte 29 der Nähmaschine 27 befestigt ist und dass der Freiarm 31 nur um einen geringen Betrag a in die Ausnehmung 5 am Stickmodul 1 hineinragt. Der übrige Bereich der Ausnehmung 5 im Stickmodul 1 wird nicht von einem Teil der Nähmaschine 27 ausgefüllt, sondern dient als Freiraum 33 zum Einschieben z.B. eines rohrförmigen Nähguts über den Freiarm 31. In der nun beschriebenen Anordnung (Figuren 3 und 4) dient das Stickmodul 1 einzig als vergrösserte Arbeitsfläche, d.h. als Nägutauflage insbesondere beim Nähen gossflächiger Werkstücke. Um die Nähgutauflage weiter zu erweitern, kann ein Anschiebetisch 35, welcher auch ohne Stickmodul 1 am Freiarm 31 der Nähmaschine andockbar ist, angebracht werden. Dadurch wird einerseits der Freiraum 33, gebildet durch die Ausnehmung 5, oben geschlossen und andererseits vor und hinter dem Freiarm 31 (in Nährichtung gesehen) die Auflagefläche an der Nähmaschine zusätzlich verbreitert (vgl. Figuren 4a bis 4c). Nicht möglich ist bei dieser Anordnung selbstverständlich das Bearbeiten von rohrförmigen Werkstücken. Dazu muss, wie in Figuren 3a bis 3c dargestellt, der Anschiebetisch 35 entfernt werden.
Damit der Anschiebetisch 35 bei angedocktem Stickmodul mit der Oberfläche des Freiarms 31 eine Ebene bildet, liegt die Oberfläche des Stickmoduls 1 auf der Höhe h₂, d.h. um die Dicke d des Anschiebetisches (35) versetzt, tiefer als die Oberfläche des Freiarms 31, welche auf der Höhe h₁ liegt (h₁ - h₂ = d). Diese Höhendifferenz zwischen der Oberfläche des Freiarms 31 und derjenigen des Stickmoduls 1 stört beim Nähen oder Sticken ohne Anschiebetisch 35 überhaupt nicht. Im Gegenteil, die Zugänglichkeit des Freiraums 33 zwischen dem Stickmodul 1 und dem Freiarm 31 wird durch diese Stufe optimiert.

In den Abbildungen 5a bis 6c ist am Stickmodul 1 der Stickrahmenträger 13 aufgesetzt. Dieser wird durch die beiden Laschen 15, welche in die seitlichen Schlitze 11 am Grundkörper 3 des Stickmoduls 1 eingreifen, getragen. Am Stickrahmenträger 13 ist der Stickrahmen 25 befestigt, mit welchem ein darin gespannt gehaltenes Nähgut 37 durch ein computergestützes Programm unter der Nadel (nicht dargestellt) der Nähmaschine 27 in x- und y-Richtung verfahrbar gelagert ist. Der Stickrahmen 25 liegt dabei auf dem Anschiebetisch 35, wie er in den Figuren 4a bis 4c dargestellt ist, auf.
In der Darstellung gemäss den Figuren 6a bis 6c liegt der Stickrahmen 25 direkt auf der Oberfläche des Freiarms 31 auf. Das heisst, der Freiraum 33, gebildet durch die Ausnehmung 5 ist oben nicht verschlossen und der Freiarm 31 selbst liegt seitlich frei. Es können folglich im Stickrahmen 25 auch rohrförmige Werkstücke oder auch halbkugelförmige, wie Mützen, eingespannt sein. Der nicht eingespannte Teil dieser Nähgüter kann sich so während des Nähens oder Stickens ungestört um den Freiarm 31 herum bewegen.

In keinem der vier Verwendungsbeispiele des erfindungsgemässen Stickmoduls 1 muss letzteres von der Nähmaschine 27 abgenommen werden. Es können alle auf einer Nähmaschine 27 durchgeführten Arbeiten folglich auch vorgenommen werden, wenn das Stickmodul 1 angedockt bleibt. Für viele Näharbeiten, bei denen das Stickmodul 1 an sich nicht benötigt wird, begünstigt dieses aber, wenn angedockt, das Nähen, Quilten oder Sticken. Der Stickrahmenträger 13, der beim Arbeiten ohne Stickrahmen 25 nicht benötigt wird, kann auf einfache Weise ohne Werkzeuge vom Stickmodul 1 abgenommen und zur Seite gelegt werden.

## Patentansprüche

1. Stickmodul (1) für eine Freiarm-Haushaltnähmaschine (27) umfassend einen Grundkörper (3) mit einer als Werkstückauflage dienenden Arbeitsfläche, wobei der Grundkörper (3) als Gehäuse für Stickrahmen-Antriebselemente und als Verbindungsglied zum Verbinden des Stickmoduls (1) mit der Nähmaschine (27) ausgebildet ist, einen am Stickmodul (1) auf Führungen in Schlitzen (11) in X-Richtung verfahr- und durch erste Antriebsmittel antreibbar gelagerten Stickrahmenträger (13) mit einem in Y-Richtung darauf verfahr- und durch zweite Antriebsmittel antreibbarem Stickrahmenadapter (21),
**dadurch gekennzeichnet,**
**dass** die Arbeitsfläche auf dem Grundkörper (3) derart ausgebildet ist, dass deren dem Freiarm (31) benachbart zu liegen kommenden Kanten nach der Befestigung des Stickmoduls (1) an der Grundplatte (29) der Nähmaschine (27) in einem Abstand zu den drei Seitenflächen des Freiarms (31) liegen und die Schlitze (11) und die Antriebsmittel im Grundkörper (3) derart ausgebildet sind, dass der Stickrahmenträger (13) aus den Schlitzen (11) am Stickmodul (1) ausfahrbar und vollständig von den Antriebsmitteln und vom Stickmodul (1) abnehmbar ist.

2. Stickmodul nach Anspruch 1, **dadurch gekennzeichnet, dass** im Stickrahmenträger (13) ein Antriebsmotor als zweites Antriebsmittel für den Antrieb des Stickrahmenadapters (21) in Y-Richtung angeordnet ist.

3. Stickmodul nach einem der Ansprüche 1 oder 2, **dadurch gekennzeichnet, dass** die Oberfläche des Stickmoduls (1) parallel zur Oberfläche des Freiarms (31), jedoch auf einem tieferen Niveau (h₂) liegt und die Differenz der beiden Niveaus (h₁-h₂) der Dicke (d) eines mit der Nähmaschine (27) verbindbaren Anschiebetisches (35) entspricht.

4. Stickmodul nach einem der Ansprüche 1 bis 3, **dadurch gekennzeichnet, dass** in der Arbeitsfläche bei angedocktem Stickmodul (1) vor dem Freiarm (31) eine Ausnehmung (5) gebildet wird, welche einen allseitig freien Zugang zum Freiarm (31) gewährleistet, wobei das Stickmodul (1) den Freiarm (31) nicht oder nur teilweise untergreift und in den Freiraum (33) zwischen die Grundplatte (29) und der Unterseite des Freiarms (31) unter Freilassung eines Spaltes eingreift.

5. Stickmodul nach einem der Ansprüche 1 bis 4, **dadurch gekennzeichnet, dass** der Stickrahmenträger (13) zwei Träger oder Laschen (15) umfasst, welche in die seitlich am Grundkörper (3) angebrachten Schlitze (11) eingreifen und mit am Grundkörper (3) angeordneten ersten Antriebsmitteln verbindbar sind.

6. Stickmodul nach Anspruch 5, **dadurch gekennzeichnet, dass** die Schlitze (11) mindestens auf einer Stirnseite des Grundkörpers (3) offen sind und das Einführen und Herausführen des Stickrahmenträgers (13) aus dem angedockten Stickmodul (1) ermöglichen.

7. Stickmodul nach einem der Ansprüche 1 bis 6, **dadurch gekennzeichnet, dass** die Arbeitsfläche des Stickmoduls (1) schmaler, gleich oder breiter ist als die Breite des Freiarms (31) zu dessen Oberseite.

8. Stickmodul nach Anspruch 7, **dadurch gekennzeichnet, dass** die Nutzoberfläche des Freiarms (31) durch einen Anschiebetisch (35) auf mindestens die Breite der Arbeitsfläche des Stickmoduls (1) erweiterbar und die Ausnehmung (5) zwischen dem Freiarm (31) und dem Stickmodul (1) oben überdeckbar ist.

9. Stickmodul nach Anspruch 1, **dadurch gekennzeichnet, dass** der Anschiebetisch (35) sowohl an der Nähmaschine (27) ohne angedocktes Stickmodul (1) als auch an der Nähmaschine (27) mit angedocktem Stickmodul (1) verwendbar ist.

## Claims

1. An embroidery module (1) for a free-arm household sewing machine (27), comprising a base body (3) with a working surface serving as rest for a subject, wherein the base body (3) is designed as a housing for hoop drive elements, and as a connection member for connecting the embroidery module (1) to the sewing machine (27), a hoop carrier (13) which, on the embroidery module (1) and on guides in slots (11), is mounted in a traversable manner in the X-direction and in a drivable manner by first drive means, and with a hoop adapter (21) which is traversable thereon in the Y-direction and may be driven by second drive means (21),
**characterised in that**
the working surface is formed on the base body (3), in a manner such that its edges which come to lie adjacent to the free-arm (3), lie at a distance to the three side surfaces of the free-arm (31) after the fastening of the embroidery module (1) on the base plate (29) of the sewing machine (27), and the slots (11) and the drive means in the base body (3) are designed in a manner such that the hoop carrier (13) may be extended out of the slots (11) on the embroidery module (1) and may be completely removed from the drive means and from the embroidery module (1).

2. An embroidery module according to claim 1, **characterised in that** a drive motor as a second drive means for the drive of the hoop adapter (21) in the Y-direction is arranged in the hoop carrier (13).

3. An embroidery module according to one of the claims 1 or 2, **characterised in that** the surface of this embroidery module (1) lies parallel to the surface of the free arm (31), but at a lower level (h₂), and the difference of the two levels (h₁-h₂) corresponds to the thickness (d) of an extension table (35) which may be connected to the sewing machine (27).

4. An embroidery module according to one of the claims 1 to 3, **characterised in that** with a docked embroidery module (1), a recess (5) is formed in the working surface in front of the free-arm (31), said recess ensuring a free access to the free-arm (31) on all sides, wherein the embroidery module (1) does not or only partly engages below the free-arm (31), and engages into the free space (33) between the base plate (29) and the lower side of the free-arm (31) whilst leaving free a gap.

5. An embroidery module according to one of the claims 1 to 4, **characterised in that** the hoop carrier (13) comprises two supports or tabs (15), which engage into the slots (11) incorporated laterally on the base body (3) and may be connected to first drive means arranged on the base body (3).

6. An embroidery module according to claim 5, **characterised in that** the slots (11) are open at least on an end-side of the base body (3) and permit the introduction and the leading-out of the hoop carrier (13) from the docked embroidery module (1).

7. An embroidery module according to one of the claims 1 to 6, **characterised in that** the working surface of the embroidery module (1) is narrower, equal or wider than the width of the free arm (31) to its upper side.

8. An embroidery module according to claim 7, **characterised in that** the utilisable surface of the free-arm (31) may be extended by an extension table (35), to at least the width of the working surface of the embroidery module (1), and the recess (5) between the free arm (31) and the embroidery module (1) may be covered over at the top.

9. An embroidery module according to claim 1, **characterised in that** the extension table (35) may be used on the sewing machine (27) without a docked embroidery module (1), as well as on the sewing machine (27) with a docked embroidery module (1).

## Revendications

1. Module de broderie (1) pour une machine à coudre domestique à bras libre (27) comportant un corps de base (3) muni d'une surface de travail servant d'appui à la pièce d'étoffe, dans lequel le corps de base (3) est réalisé comme boîtier pour les éléments d'entraînement du tambour à broder et comme organe de liaison afin de relier le module de broderie (1) à la machine à coudre (27), et comportant un support de tambour à broder (13) qui est monté sur le module de broderie (1) sur des guidages dans des rainures (11) avec possibilité de déplacement dans la direction X et d'entraînement et qui comprend un adaptateur de tambour à broder (21) pouvant être déplacé dessus dans la direction Y et pouvant être entraîné par des seconds moyens d'entraînement,
**caractérisé en ce que**
la surface de travail sur le corps de base (3) est réalisée de telle sorte que ses arêtes venant s'appliquer de manière adjacente au bras libre (31) après la fixation du module de broderie (1) sur la plaque de base (29) de la machine à coudre (27) se trouvent à une certaine distance par rapport aux trois surfaces latérales du bras libre (31) et **en ce que** les rainures (11) et les moyens d'entraînement dans le corps de base (3) sont réalisés de telle sorte que le support de tambour à broder (13) peut être sorti des rainures (11) sur le module de broderie (1) et peut être retiré au complet des moyens d'entraînement et du module de broderie (1).

2. Module de broderie selon la revendication 1, **caractérisé en ce qu'**un moteur d'entraînement est agencé dans le support de tambour à broder (13) comme second moyen d'entraînement pour l'entraînement de l'adaptateur de tambour à broder (21) dans la direction Y.

3. Module de broderie selon l'une ou l'autre des revendications 1 et 2, **caractérisé en ce que** la surface du module de broderie (1) est disposée parallèlement au bras libre (31) mais à un niveau plus bas (h₂) et **en ce que** la différence des deux niveaux (h₁ - h₂) correspond à l'épaisseur (d) d'une tablette à insérer (35) pouvant être reliée à la machine à coudre (27).

4. Module de broderie selon l'une des revendications 1 à 3, **caractérisé en ce qu'**un évidement (5) est formé devant le bras libre (31) dans la surface de travail alors que le module de broderie (1) est accouplé, ledit évidement garantissant un accès libre au bras libre (31) sur tous les côtés, sachant que le module de broderie (1) ne saisit pas le bras libre (31) par le dessous, ou ne le fait qu'en partie, et s'engage dans l'espace libre (33) entre la plaque de base (29) et la face inférieure du bras libre (31) en laissant une fente libre.

5. Module de broderie selon l'une des revendications 1 à 4, **caractérisé en ce que** le support de tambour à broder (13) comporte deux supports ou brides (15), lesquels (lesquelles) s'engagent dans les rainures (11) ménagées latéralement sur le corps de base (3) et lesquels (lesquelles) peuvent être relié(e)s à des premiers moyens d'entraînement agencés sur le corps de base (3).

6. Module de broderie selon la revendication 5, **caractérisé en ce que** les rainures (11) sont ouvertes au moins sur une face frontale du corps de base (3) et permettent l'introduction et l'extraction du support de tambour à broder (13) depuis le module de broderie accouplé (1).

7. Module de broderie selon l'une des revendications 1 à 6, **caractérisé en ce que** la surface de travail du module de broderie (1) est plus étroite, égale ou plus large que la largeur du bras libre (31) par rapport à sa face supérieure.

8. Module de broderie selon la revendication 7, **caractérisé en ce que** la surface utile du bras libre (31) peut être élargie par une tablette à insérer (35) à au moins la largeur de la surface de travail du module de broderie (1) et **en ce que** l'évidement (5) entre le bras libre (31) et le module de broderie (1) peut être recouvert sur le haut.

9. Module de broderie selon la revendication 1, **caractérisé en ce que** la tablette à insérer (35) peut être utilisée aussi bien sur la machine à coudre (27) sans module de broderie accouplé (1) que sur la machine à coudre (27) avec module de broderie accouplé (1).
